# EUROPÄISCHE PATENTSCHRIFT

(11) **EP 0 408 956 B1**
(45) Veröffentlichungstag und Bekanntmachung des Hinweises auf die Patenterteilung: **18.01.1995**
(21) Anmeldenummer: 90112515.3
(22) Anmeldetag: 30.06.1990
(51) Int. Cl.: F04D 29/28

(54) **Flügelrad**
Vaned impeller
Roue ouverte à ailettes

(30) Priorität: 18.07.1989 DE 3923779
(43) Veröffentlichungstag der Anmeldung: 23.01.1991
(73) Patentinhaber: Linde Aktiengesellschaft, 65189 Wiesbaden (DE)
(72) Erfinder: Schmidtke, Wolfgang, D-8000 München 60 (DE)
(74) Vertreter: Schaefer, Gerhard, Dr.

(56) Entgegenhaltungen:
- DE-A- 2 627 344
- DE-B- 1 033 839
- US-A- 1 074 017
- US-A- 2 104 306
- US-A- 2 385 070

## Beschreibung

Die Erfindung betrifft ein Flügelrad mit mehreren, senkrecht zur Antriebsnabe in einer gemeinsamen Ebene angeordneten Flügeln, wobei als Flügel jeweils ein in Drehrichtung offenes Hohlprofil vorgesehen ist, das im Nabenbereich eine axiale Einlaßerweiterung aufweist und am Außenende mit einer radialen Auslaßöffnung versehen ist. Solche Flügelräder können beispielsweise als Ventilationsflügelräder zur Warm- oder Kaltgaszirkulation eingesetzt werden.

Die Flügelquerschnitte von Flügelrädern sind im allgemeinen als aerodynamisch ausgeformte Flügelprofile ausgeführt. Beim Einsatz dieser Flügelräder im Tiefkühlbereich kann sich das Problem ergeben, daß durch Vereisung der Flügel das Strömungsprofil verändert wird, wodurch die Strömungsverhältnisse verschlechtert werden und sich der Volumenstromdurchsatz verringert. Damit der Volumenstromdurchsatz wieder das gewünschte Niveau erreicht, kann daher allenfalls die Drehzahl des Flügelrades erhöht werden, was sich jedoch nachteilig auf den Geräuschpegel und die Leistungsaufnahme auswirkt.

Aus der DE-B-1 033 839 ist ein gattungsgemäßes Flügelrad bekannt, bei dem sich das Flügelrad in einem Gehäusemantel befindet, in dem zentrisch ein Ansaugkanalstutzen angeordnet ist. Die radial innen in das Flügelrad eintretende Luftströmung ist daher von der radial austretenden Luftströmung getrennt. Darüber hinaus ist ein solches Flügelrad, bedingt durch die Anordnung der Gehäusebauteile, nur in bestimmten Einsatzfällen anwendbar.

Der vorliegenden Erfindung liegt die Aufgabe zugrunde, ein gattungsgemäßes Flügelrad zur Verfügung zu stellen, das einen hohen Volumenstromdurchsatz bei geringer Drehzahl sowie einen günstigen Energieaustausch bei Kühl- und Heiprozessen ermöglicht.

Diese Aufgabe wird erfindungsgemäß dadurch gelöst, daß jeder Flügel mit einem in Richtung zur Ausströmseite gekrümmten Umlenkelement versehen ist und daß zwischen der axialen Einlaßerweiterung und der radialen Auslaßöffnung auf der Ausströmseite des Flügelrads zur Erzeugung einer Kreisströmung kein die aus der Auslaßöffnung heraustretende Luftströmung von der in die Einlaßerweiterung eintretenden Luftströmung trennendes Bauelement außerhalb des Flügelbereichs angeordnet ist.

Als Hohlprofil kann dabei ein Kastenprofil Verwendung finden. Bei Drehung des Flügelrades wird innerhalb jedes Flügelprofils eine Radialströmung erzeugt, die durch die Umlenkelemente am Außenende in axiale Richtung abgelenkt wird und anschließend auf das zu beaufschlagende Objekt, z.B. einen Wärmetauscher, trifft. Durch einen im Nabenbereich des Flügelrades infolge der Radialströmung anstehenden Unterdruck wird ein Teilstrom der am Außenende jedes Flügels umgelenkten Strömung zu der Flügelradnabe zurückgeführt. Es entsteht also eine Kreisströmung an jedem Flügel, die durch die Überlagerung mit der senkrecht zur Kreisströmung erfolgenden Drehbewegung des Flügelrades zu einem spiralförmig radialen Strömungsverlauf zwischen dem Flügelrad und den mit dem Volumenstrom zu beaufschlagenden Objekt führt. Ein derartiger Strömungsverlauf begünstigt den Energieaustausch bei Kühl- und Heizprozessen und bleibt im wesentlichen unbeeinflußt von einer Vereisung bei Einsatz im Kühlbereich, da sich die Radialströmung nicht ändert. Es wird also eine gleichbleibende hohe Volumenstromumwälzung bei relativ kleiner Drehzahl, niedrigem Geräuschniveau und geringer Leistungsaufnahme erreicht.

Ein Flügelrad der erfindungsgemäßen Art ist gewichts- und raumsparend sowie einfach herstellbar, leicht zu reinigen und zu reparieren.

Die Strömungsausbildung des Flügelrades kann weiter verbessert werden, wenn auf der der Nabenanströmseite gegenüberliegenden Ebene des Flügelrades eine Stauscheibe angeordnet ist.

Zur individuellen Anpassung der von dem Flügelrad erzeugten Volumenströmung an spezielle Umgebungen ist es zweckmäßig, die Umlenkelemente einstellbar auszubilden.

Besonders vorteilhaft ist die Anwendung des erfindungsgemäßen Flügelrades bei der Kaltgaszirkulation im Tiefkühlbereich wegen der bereits beschriebenen Vereisungsproblematik. Aber auch für den Einsatz in Heizungs-. und Klimatechnik erweist sich ein solches Flügelrad als gut geeignet. Es ist auch denkbar, das Flügelrad als Dispergierflügel bzw. für den Gaseintrag in Flüssigkeiten zu verwenden oder zur Mischung von Flüssigkeiten unterschiedlicher Dichte.

Die Erfindung soll anhand der nachstehenden schematischen Figuren in einem Ausführungsbeispiel dargestellt werden.

Es zeigen:
- Figur 1: einen Schnitt durch ein erfindungsgemäßes Flügelrad;
- Figur 2: eine Draufsicht auf das Flügelrad gemäß Ansicht A in Figur 1;
- Figur 3: einen Schnitt durch einen Flügel gemäß Linie III - III in Figur 2.

Das Flügelrad besteht aus einer Nabe 1 mit senkrecht dazu angeordneten und daran befestigten Flügeln 2. Beispielsweise können insgesamt drei Flügel vorgesehen sein. Die Nabe 1 wird von einer Welle 3 getrieben, die mit einem in den Figuren nicht dargestellten Antrieb verbunden ist. Das Flügelrad ist vor einem mit einem Volumenstrom zu beaufschlagenden Körper 4 angeordnet, der nicht näher dargestellt ist. Es kann sich dabei um einen Wärmetauscher handeln. Jeder Flügel 2 besteht aus einem kastenförmigen Hohlprofil, das im Querschnitt von dem nabennahen Bereich bis zum Außenende hin gleichbleibend oder sich verjüngend ausgebildet ist. Das Hohlprofil ist in Drehrichtung offen. Im nabenahen Flügelbereich ist eine der Anströmseite zugewandte axiale Einlaßerweiterung 5 vorgesehen. Am Außenende weist das Hohlprofil eine radiale Auslaßöffnung 6 auf, die auch etwas in axialer Richtung zur Ausströmseite hin erweitert sein kann.

Am Außenende jedes Flügels 2 ist ein Umlenkelement 7 vorgesehen, das verstellbar sein kann und zur Ausströmseite hin gekrümmt ist. Auf der der Nabenanströmseite gegenüberliegenden Ebene des Flügelrades ist eine Stauscheibe 8 angeordnet.

Die Wirkungsweise des Flügelrades ist wie folgt: Durch die Drehung in Richtung der offenen Seiten der Flügel 2 entstehen an bzw. in den Hohlprofilen Radialströmungen, die an den Außenenden aus den Hohlprofilen austreten und von den Umlenkelementen in axialer Richtung, d.h. zum Körper 4 hin umgelenkt werden. Dabei entsteht auch ein Unterdruck im Bereich der Einlaßerweiterung 5, wodurch ein Teilstrom aus der axialen Strömungsrichtung zurückgeführt wird, so daß sich eine flügelinterne Kreisströmung bildet (durch Pfeile symbolisiert), die infolge der Drehbewegung des Flügelrades in spiralförmig radialen Strömungsverlauf gebracht wird.

## Patentansprüche

1. Flügelrad mit mehreren, senkrecht zur Antriebsnabe (1) in einer gemeinsamen Ebene angeordneten Flügeln (2), wobei als Flügel (2) jeweils ein in Drehrichtung offenes Hohlprofil vorgesehen ist, das im Nabenbereich eine axiale Einlaßerweiterung (5) aufweist und am Außenende mit einer radialen Auslaßöffnung (6) versehen ist, **dadurch gekennzeichnet,** daß jeder Flügel (2) mit einem in Richtung zur Ausströmseite gekrümmten Umlenkelement (7) versehen ist und daß zwischen der axialen Einlaßerweiterung (5) und der radialen Auslaßöffnung (6) auf der Ausströmseite des Flügelrades zur Erzeugung einer Kreisströmung kein die aus der Auslaßöffnung (6) heraustretende Luftströmung von der in die Einlaßerweiterung (5) eintretenden Luftströmung trennendes Bauelement außerhalb des Flügelbereichs angeordnet ist.

2. Flügelrad nach Anspruch 1, **dadurch gekennzeichnet,** daß auf der der Einlaßerweiterung gegenüberliegenden Ebene des Flügelrades eine Stauscheibe (8) angeordnet ist.

3. Flügelrad nach einem der Ansprüche 1 oder 2, **dadurch gekennzeichnet,** daß die Umlenkelemente (7) einstellbar sind.

4. Anwendung eines Flügelrades nach einem der Ansprüche 1 bis 3 bei der Kaltgaszirkulation im Tiefkühlbereich.

## Claims

1. Fan with a plurality of blades (2) disposed at right angles to the driving hub (1) in a common plane, in which each blade (2) takes the form of a hollow profile which is open in the direction of rotation and in the hub area exhibits an axial inlet widening (5) and at the outer end is provided with a radial outlet opening (6), characterised in that each blade (2) is provided with a deflecting element (7) curved towards the exit side and in that no component separating the air flow leaving the outlet opening (6) from the air flow entering the inlet widening (5) is disposed outside the blade area between the axial inlet widening (5) and the radial outlet opening (6) on the exit side of the fan in order to produce a circular flow.

2. Fan according to claim 1, characterised in that a static plate (8) is disposed on the plane of the fan lying opposite the inlet widening.

3. Fan according to one of claims 1 or 2, characterised in that the deflecting elements (7) are adjustable.

4. Use of a fan according to one of claims 1 to 3 for circulating cold gas in the deep-freeze sector.

## Revendications

1. Roue à ailettes comprenant plusieurs ailettes (2) disposées perpendiculairement à un moyeu d'entraînement (1) dans un plan commun, chaque ailette étant ménagée par un profilé creux ouvert dans le sens de la rotation, qui comporte, dans le voisinage du moyeu, un prolongement axial d'entrée (5) et est munie à son extrémité extérieure d'une ouverture radiale de sortie (6), caractérisée en ce que chaque ailette (2) est munie d'un élément déviateur (7) incurvé du côté de l'écoulement de sortie et en ce que, entre le prolongement axial de sortie (5) et l'ouverture radiale de sortie (6) aucun composant séparant le courant d'air sortant de l'ouverture radiale de sortie (6) du courant d'air pénétrant dans le prolongement d'entrée (5) n'est disposé à l'extérieur de la zone des ailettes sur la face d'écoulement de sortie de la roue à ailettes, pour l'obtention d'un écoulement circulaire.

2. Roue à ailettes selon la revendication 1, caractérisée en ce qu'un écran déflecteur (8) est disposé dans le plan de la roue à ailettes à l'opposé du prolongement d'entrée.

3. Roue à ailettes selon l'une des revendications précédentes, caractérisée en ce que les éléments déviateurs (7) sont réglables.

4. Application d'une roue à ailettes selon l'une des revendications 1 à 3, pour la circulation de gaz froid dans le domaine de la congélation.
